# EUROPÄISCHE PATENTSCHRIFT

(11) **EP 2 950 685 B1**
(45) Veröffentlichungstag und Bekanntmachung des Hinweises auf die Patenterteilung: **17.06.2020**
(21) Anmeldenummer: 14701998.8
(22) Anmeldetag: 29.01.2014
(51) Int. Cl.: A47F 3/02

(54) **AUSGABEREGAL**
DISPLAY RACK
ÉTAGÈRE DE DISTRIBUTION

(30) Priorität: 30.01.2013 DE 202013100425 U; 17.09.2013 DE 202013104239 U; 26.11.2013 DE 202013105382 U
(43) Veröffentlichungstag der Anmeldung: 09.12.2015
(73) Patentinhaber: Lidl Stiftung & Co. KG, 74167 Neckarsulm (DE)
(72) Erfinder: DA SILVA, Flavio, 70567 Stuttgart (DE); HOPFENZITZ, Christoph, 70192 Stuttgart (DE); SEESTALLER, Alexander, 87509 Immenstadt (DE)
(74) Vertreter: Weickmann & Weickmann PartmbB
(86) Internationale Anmeldenummer: PCT/EP2014/051677
(87) Internationale Veröffentlichungsnummer: WO 2014/118203

(56) Entgegenhaltungen:
- WO-A1-89/07902
- DE-U1-202007 006 139
- DE-U1-202011 104 060
- DE-U1-202011 106 702

## Beschreibung

### I. Anwendungsgebiet

Die Erfindung betrifft ein Ausgaberegal, mit dem hygienisch zu schützende Lebensmittel, beispielsweise Backwaren, für einen Kunden präsentiert und an diesen abgegeben werden können. Das Ausgaberegal weist mindestens einen Präsentationsraum auf, in dem die Lebensmittel dargeboten und für den Kunden sichtbar dargeboten werden können, sowie mindestens einen Entnahmeraum, der eine Entnahmeöffnung aufweist, durch die die Lebensmittel von dem Kunde aus dem Ausgaberegal entnommen werden können.

### II. Technischer Hintergrund

In Lebensmittelgeschäften und Supermärkten werden in Selbstbedienungstheken bzw. -regalen zunehmend unverpackte Lebensmittel zur Selbstbedienung durch den Kunden angeboten.

Bei Obst erfolgt dies bislang ohne jeglichen hygienischen Schutz, da davon ausgegangen wird, dass Obst und Gemüse durch den Kunden vor dem Verzehr geschält, gekocht oder gewaschen wird. Anders verhält sich dies beispielsweise bei Backwaren. Hier ist für eine hygienische Lagerung und ein hygienisches Präsentieren und Entnehmen der Backwaren zu sorgen, die durch Gesetzgebungen geregelt sind.

Bei der Darbietung, also der Präsentation, und Entnahme von Backwaren ist insbesondere dafür Sorge zu tragen, dass ein Kunde die Backware nicht dem Regal entnimmt, sie anfasst und sie danach wieder in das Regal zurücklegt. Des Weiteren ist dafür Sorge zu tragen, dass Bakterien oder Verunreinigungen nicht auf dem Luftweg an die Ware gelangen, beispielsweise durch Niesen oder Husten des Kunden. Die Neigung des Kunden, entnommene Ware wieder in das Regal zurückzulegen, kann maßgeblich dadurch reduziert werden, dass der Kunde nicht aus Versehen mehrere Lebensmittel aus dem Regal entnimmt und dann die nicht benötigten Lebensmittel wieder in das Regal zurückliegt. Dies kann dadurch bewirkt werden, dass durch das Ausgaberegal eine Einzelentnahme unterstützt wird. Als weitere Anforderung soll das Regal einfach reinigbar sein, beispielsweise zur Entfernung von Krümeln oder von Zuckerguss bei Kuchen und anderen süßen Backwaren.

Diese Anforderungen werden durch die bekannten Ausgaberegale in unterschiedlicher Weise erfüllt. Häufig sind Ausgaberegale so gestaltet, dass der Kunde die Ware nur mit einem Werkzeug entnehmen kann. Er muss die Ware dabei mit der Zange oder einem Schieber über eine Barriere hinüber befördern, durch die ein Zurücklegen der Ware in den Präsentationsraum verhindert wird. Nach Fördern der Ware über die Barriere befindet sich die Ware meist in einem Entnahmeraum, in den der Kunde mit der Hand hineingreifen kann.

Aus der EP 2 084 995 B1 ist eine Ausgabevorrichtung für Brot, Brötchen oder dergleichen unverpackte Lebensmittel bekannt, bei der Wechselboxen produktspezifisch, beispielsweise entsprechend der Größe der Brötchen oder Backwaren in Form von Baguette, Brot oder dergl., mit jeweiligem Vorratsvolumen so ausgeführt sind, dass der Kunde durch eine Frontklappe Backwaren entnehmen kann. Ein Modul eines Ausgaberegals besteht dort aus einem Präsentationsraum, in dem die Backwaren gelagert werden, und einem zwischen dem Präsentationsraum und dem Kunden liegenden Entnahme**raum**, in den der Kunde durch die Frontklappe hineingreifen kann, um die Backwaren zu entnehmen.

Eine ähnliche Ausgabevorrichtung ist aus der DE 20 2011 104 060 U1 bekannt. Auch dort ist aus Blickrichtung des Kunden der Entnahmeraum vor dem Präsentationsraum angeordnet.

Des weiteren ist aus der DE 32 23 804 C1 eine Selbstbedienungs-Ausgabevorrichtung bekannt, bei welcher ein mit Nahrungsmittelstücken in Laibform gefüllter Präsentationsraum aus der Blickrichtung des Kunden betrachtet neben einem zugehörigen Entnahmeraum angeordnet ist, in welchen einzelne Nahrungsmittelstücke aus dem Präsentationsraum heraus hineinbefördert und schließlich von dem Kunden entnommen werden können.

Es sind außerdem Ausgabevorrichtungen bekannt, bei denen zwischen einem Präsentationsraum und einem Entnahmeraum ein Rückgriffschutz angeordnet ist, durch den hindurch die Backwaren aus dem Präsentationsraum in den Entnahmeraum befördert werden können, jedoch nicht aus dem Entnahmeraum in den Präsentationsraum zurück.

Nachteilig bei dieser Ausführung ist, dass der Kunde durch den Entnahmeraum hindurchsehen muss, um die Ware im Präsentationsraum betrachten zu können. Dadurch, dass der Entnahmeraum zwischen dem Kunden und dem Präsentationsraum liegt, wird auch die Entnahme der Ware bzw. ihre Förderung aus dem Präsentationsraum in den Entnahmeraum, insbesondere wenn sie am dem Kunden abgewandten Ende des Präsentationsraums liegt, durch den Kunden erschwert.

Darüber hinaus erschwert diese Konstruktion auch die Entnahme einzelner Bauteile, zum Beispiel der Böden der Entnahmeräume und der Präsentationsräume und des Rückgriffschutzes zur Reinigung.

### III. Darstellung der Erfindung

### a) Technische Aufgabe

Der Erfindung liegt daher die Aufgabe zugrunde, ein Ausgaberegal zu entwickeln, bei dem der Kunde die Ware im Präsentationsraum direkt vor Augen hat und sie betrachten kann sowie gleichzeitig eine einfache Entnahme der Ware gewährleistet ist.

### b) Lösung der Aufgabe

Diese Aufgabe wird durch ein Ausgaberegal mit den Merkmalen des Anspruchs 1 gelöst. Weitere Merkmale der Erfindung ergeben sich aus den Unteransprüchen.

Durch die Anordnung des Entnahmeraumes nicht vor, sondern seitlich neben dem Präsentationsraum wird der Vorteil erreicht, dass die Produkte im Präsentationsraum unbeeinträchtigt von einem davor liegenden Entnahmeraum gut einsehbar sind, da sich dazwischen, als frontseitige Abdeckung, lediglich eine vollständig durchsichtige Scheibe befindet.

Indem das Ausgaberegal aus einem Rahmen mit aufrechten Streben sowie in der Breite und Tiefe verlaufenden Querstreben und Längsstreben besteht, in dem alle anderen Bauteile lösbar befestigt sind, ist das Ausgaberegal leicht zu reinigen. Die untersten Längs- und Querstreben befinden sich dabei nicht knapp über dem Boden, sondern sind vom unteren Ende der aufrechten Streben nach oben versetzt bis zum unteren Ende des Präsentationsbereiches, in dem sich die Präsentationsräume und Entnahmeräume in Etagen übereinander befinden. Der darunter befindliche Sockelbereich, in dem sich keine Präsentations- und Entnahmeräume befinden, enthält keine Längs- und Querstreben, sodass der Boden, auf dem die aufrechten Streben aufstehen, um diese aufrechten Streben herum problemlos mit Besen oder anderen Reinigungsgeräten gereinigt werden kann.

Aus diesem Grund ist auch die Frontseite des Sockelbereiches mit einer Frontplatte verschlossen, die als Klappe ausgebildet ist, also an ihrer Oberkante gelenkig am Rahmen, insbesondere der untersten Längsstrebe, befestigt ist, sodass die Unterkante der Frontplatte vom Ausgaberegal weg nach vorn, und insbesondere nur in diese Richtung verschwenkt werden kann, beispielsweise weil die Frontplatte an der Vorderseite der aufrechten Streben anliegt.

Dies eröffnet die Möglichkeit, beim Säubern des Untergrundes unter dem Ausgaberegal mit zum Beispiel einem Besen dort liegende Brösel nach vorne unter der dabei aufschwingenden Frontplatte hindurch zu kehren, in den Bereich vor das Ausgaberegal, wo die Krümel oder Brösel dann von einer dort fahrenden Kehr- oder Reinigungsmaschine aufgenommen werden.

Indem die Längsstreben zwischen den aufrechten Streben nur am oberen Ende des Rahmens und am Übergang zwischen Sockelbereich und Präsentationsbereich vorhanden sind, ergibt sich ein besonders einfacher Aufbau, der das Einschieben von den notwendigen Baugruppen auf den einzelnen Etagen zur Bildung der einzelnen Präsentations- und Entnahmeräume erleichtert.

Die aufrechten Streben sollten bei den Präsentationsräumen vorzugsweise höchstens auf einer Seite des Entnahmeraumes bis nach unten auf den Untergrund reichen, auf mindestens einer Seite dagegen am Übergang zwischen Präsentationsbereich und Sockelbereich enden. Dadurch werden im geringen Abstand auf dem Untergrund aufstehende aufrechte Streben vermieden, zwischen denen das Säubern, zum Beispiel Kehren mittels eines deutlich breiteren Besens, problematisch wäre.

Indem alle Streben lösbar miteinander verbunden sind, beispielsweise verschraubt sind, kann das Ausgaberegal in der Breiten-Richtung beliebig verlängert werden, vorzugsweise indem immer abwechselnd ein Präsentationsraum und ein Entnahmeraum vorhanden sind.

Sofern der Präsentationsraum in Breitenrichtung nicht in zwei Teilräume unterteilt ist, können Produkte aus einem Präsentationsraum wahlweise in jeden der beiden Entnahmeräume beidseits des Präsentationsraumes ausgegeben werden, und umgekehrt können in einen Entnahmeraum Produkte aus beiden benachbarten Präsentationsräumen ausgegeben werden.

Indem die Streben des Rahmens vom Querschnitt her geschlossene Hohlprofile sind, können in ihrem Inneren elektrische Leitungen, zum Beispiel für die Beleuchtung des Ausgaberegals, gut geschützt verlegt werden.

Die einzelnen, übereinander liegenden Präsentationsräume und Entnahmeräume werden gebildet, indem in Tiefenrichtung in den Rahmen Kassetten, in Form einer Lagerwanne oder einer Entnahmewanne, eingeschoben werden, die einerseits die Auflagefläche für die Produkte bilden und andererseits die vertikale Trennung zwischen übereinander liegenden Präsentationsräumen oder Entnahmeräumen.

Die Führungen in Tiefenrichtung für die Bleche sind vorzugsweise als Führungsleisten ausgebildet, die zwischen den aufrechten Streben in Tiefenrichtung verlaufen. Dabei besitzen die Führungsleisten vorzugsweise die gleiche Neigung nach vorne abfallend, die die Entnahmewanne und die Lagerwanne besitzen. Lagerwanne und Entnahmewanne können selbstverständlich auch aus einem anderen Material als Metall, beispielsweise aus Kunststoff, bestehen.

Die Lagerwanne und/oder Entnahmewanne sind vorzugsweise wannenförmig gestaltet, indem sie einen zur Seite hin ansteigenden Rand aufweisen, der ein unbeabsichtigtes Herausschieben eines Produktes aus dem Lagerwanne vermeiden hilft.

Der Boden der Lagerwanne und/oder der Entnahmewanne ist auf seiner Oberseite mit in Breitenrichtung verlaufenden Rinnen ausgestattet, die insbesondere in Tiefenrichtung die gesamte Bodenfläche bedecken. Die Rinnen besitzen vorzugsweise ein V-förmiges Profil und die Erhebungen zwischen den Rinnen sind oben gerundet, besitzen jedoch vorzugsweise keine ebene Oberseite.

Die Erhebungen zwischen den Rinnen dienen somit einerseits als Auflagefläche für die Produkte und andererseits als Führung beim seitlichen Schieben der Produkte, während die Rinnen selbst als Sammelstelle für von den Produkten abgefallenen Krümeln oder Besatzkörnern dienen. Die Lagerwannen besitzen ferner an ihrem vorderen Ende eine steil ansteigende Schräge, die verhindern soll, dass die Produkte die frontseitige Scheibe erreichen und diese verschmutzt.

Eine Unterteilung einer Lagerwanne in zwei Teilräumen kann beispielsweise durch eine in Tiefenrichtung verlaufende Trennwand erfolgen, die auf dem Boden der Lagerwanne aufsteht.

Gehalten wird die aufrecht stehende Trennwand dabei von einem Stab, vorzugsweise aus Metall, der mit dem unteren Bereich der Trennwand fest verbunden ist und einen Querschnitt und eine Länge besitzt, sodass er in eine der Rinnen der Lagerwanne eingelegt werden kann, und dadurch die Trennwand in Position hält.

Vorzugsweise besitzen die Rinnen eine solche Tiefe, dass - unter Berücksichtigung der Schrägstellung der Lagerwanne zur Horizontalen und der Blickrichtung des Kunden - zumindest in der obersten Etage des Ausgaberegals der tiefste Bereich der Rinnen für den Kunden nicht einsehbar ist und er damit auch die dort bereits angesammelten Krümel nicht sehen kann und somit aus seiner Sicht das Lagerwanne sauber ist.

Dieser Effekt kann auch durch die Profilform der Rinnen gefördert werden, insbesondere durch eine möglichst steil stehende, insbesondere senkrecht zur Hauptebene stehende, dem Kunden jeweils nächstliegende Flanke der Rinne. Im Idealfall würde diese vom Kunden wegweisende Flanke der Rinne sogar leicht überhängend gestaltet sein, was zwar die Reinigung geringfügig erschwert, jedoch einen immer sauberen optischen Eindruck der Lagerwanne erzeugt.

Die Tiefe der trogförmig ausgebildeten Lagerwanne oder Entnahmewanne kann unterschiedlich sein, je nach dem darauf unterzubringenden Produkt. Auch müssen die Rinnen nicht immer vorhanden sein, denn es werden auch Lagerwanne benötigt, um beispielsweise Verpackungstüten zu präsentieren, vorzugsweise auf der untersten Etage, und da von diesen keine Brösel abfallen, sind auch die Rinnen als Auffangmöglichkeit hierfür nicht notwendig.

Das Ausgaberegal umfasst ferner auf jeder Etage eine Preisleiste mit einem Preisschild, um den Preis der dort dargebotenen Produkte anzuzeigen, das auch schnell und problemlos auswechselbar sein muss. Die Preisleiste darf ferner nicht für den Kunden erreichbar sein.

Zu diesem Zweck ist auf jeder Etage hinter der Scheibe, also innerhalb des Ausgaberegals, ein Haltestab vor dem entsprechenden Lagerwanne quer verlaufend angeordnet und mit den Enden in jeweils einer der aufrechten Streben eingehängt.

Von diesem Haltestab hängt ein Taschenprofil aus vorzugsweise durchsichtigem Kunststoff herab, dessen obere und untere Bereiche von der Frontseite aus nach hinten oder vorne gekröpft sind, im oberen Fall **3**fach gekröpft sind, sodass eine obere, fast allseitig geschlossene Tasche entsteht, in die der Haltestab hineinpasst, also das Taschenprofil mit seiner oberen Tasche zum Beispiel auf die Haltestab aufgeclipst werden kann.

Durch eine untere einfache Kröpfung des Taschenprofils entsteht eine untere Tasche, die nach oben offen ist, und in die daher von oben ein Preisschild eingesteckt werden kann.

Bei einem Lagerwanne, welches in der Breitenrichtung nicht unterteilt ist, wird ein solches Taschenprofil eine deutlich geringere Breite als der Haltestab aufweisen, es können jedoch auch ein durchgehendes oder mehrere einzelne Taschenprofile nebeneinander auf dem Haltestab befestigt werden, bis diese annähernd die gesamte Länge des Haltestabes abdecken.

Um ein Verrutschen des Taschenprofiles auf dem Haltestab zu vermeiden, ist dieses durch einen Durchbruch in seiner oberen Tasche mittels einem Halteelement gegenüber dem Haltestab gesichert.

Die Rückgreifschutzvorrichtung zwischen Präsentationsraum und Entnahmeraum besteht wie üblich aus schwenkbaren Sperrbügeln, die mit ihrem Bereich unterhalb der Schwenklagerung im Wesentlichen nur in Richtung Entnahmeraum schwingen können, um ein Produkt vom Präsentationsraum durch die Rückgreifschutzvorrichtung in den Entnahmeraum schieben zu können, jedoch nicht umgekehrt.

Dabei enden die schwenkbaren Sperrbügel oberhalb der darunter befindlichen Querstreben, natürlich in einem solchen Abstand, der ein Hindurchschieben eines Produktes nicht mehr zulässt. Die Verhinderung des Verschwenkens in Richtung Präsentationsraum wird dadurch erreicht, dass oberhalb der durch eine Stange realisierten Lagerung der Sperrbügel eine Anschlagstange vorhanden ist, und die Sperrbügel einen Überstand über die Lagerungsstangen nach oben aufweisen, der bei Verschwenken in die falsche Richtung an der Anschlagstange anschlägt.

Zum einfachen Verschieben der Produkte durch die Rückgreifschutzvorrichtung hindurch besitzt der hierfür benutzte Löffelschieber ein speziell gestaltetes, löffelförmiges Funktionsende:
Die Innenfläche des Löffels ist konkav gekrümmt, eben wie bei einem Löffel, und in der Aufsicht auf diese Innenfläche besitzt der Löffel eine etwa dreieckige Struktur mit einer mittigen, stark gerundeten Spitze auf dem dem Schieberstab gegenüberliegenden vorderen Ende sowie zwei beidseits jeweils zur Seite weisenden, ebenfalls stark gerundeten weiteren Fortsätzen als zweite und dritte Ecke des Dreiecks am hinteren Ende des Löffels.

Zwischen der frontseitig gerundeten Spitze und den seitlichen Fortsätzen besitzt die Kante des Löffels jeweils eine Einbuchtung.

Mit der vorderen gerundeten Spitze des Löffels kann man weit hinten liegende Produkte übergreifen und nach vorne ziehen. Durch die seitlichen Fortsätze können durch den schräg gehaltenen Löffel Produkte sehr leicht zur Seite geschoben werden, und zwar selbst dann, wenn sie in einer der vorderen Ecken des Präsentationsraumes liegen.

Die Einbuchtungen dazwischen bewirken, dass eine unbeabsichtigte Mitnahme von den daneben liegenden, nicht gewünschten anderen Produkten vermieden wird.

Die die Frontseite des Präsentationsraumes verschließende durchsichtige Scheibe ist nicht fest montiert, sondern kann geöffnet werden, unter anderem für eine Befüllung des Präsentationsraumes auch von vorne. Für den Kunden darf die als Fronttür ausgebildete Scheibe jedoch nicht zu öffnen sein. Gleichzeitig soll das Vorhandensein eines Schlosses an jeder der Scheiben vermieden werden, da über kurz oder lang der dafür benötigte Schlüssel verloren geht, das Schloss ein Hygieneproblem darstellt und aus anderen Gründen.

Aus diesem Grund besitzt die als Fronttür ausgebildete Scheibe, die auf einer Seite über Scharniere am Rahmen befestigt ist, an der den Scharnieren gegenüber liegenden Seite lediglich eine Verriegelungsvorrichtung, die ohne Schlüssel oder besonderes Werkzeug zu öffnen ist, wobei jedoch die Verriegelungsvorrichtung für den Kunden nicht sichtbar ist, und von ihm deshalb nicht geöffnet werden wird. Beispielsweise ragt ein Verriegelungsbolzen nach hinten aus einer der aufrechten Streben etwas hervor, der vom Bediener angehoben werden muss, damit die davor liegende, als durchsichtige Scheibe ausgebildete, Fronttür geöffnet werden kann.

Ferner muss in der abgedeckten Front auf jeder Etage eine Schieberöffnung vorhanden sein, durch die sich der Schieberstab hindurch erstreckt, den der Kunde am hinteren, außenliegenden Ende, dem Handgriff, in der Hand hält und mit dem er im Präsentationsraum das gewünschte Produkt in den Entnahmeraum verschiebt durch die Rückgreifschutzvorrichtung.

Diese Schieberöffnung wird nicht als vollumfänglich umschlossene Öffnung in den einzelnen Scheiben hergestellt, sondern der Abstand in der Höhe zwischen zwei übereinander angeordneten Scheiben wird als solche Schieberöffnung verwendet. Hierfür erstreckt sich jede der Scheiben über die Vorderkante, insbesondere die vordere Oberkante, eines der Lagerwanne hinweg und deckt somit einen Teil des oberhalb als auch einen Teil des unterhalb dieser Lagerwanne befindlichen Präsentationsraumes ab.

Da die Schieberöffnung nicht über die gesamte Breite des Präsentationsraumes benötigt wird, werden die übereinander angeordneten Scheiben in einem sehr geringen Abstand von wenigen Millimetern, der geringer ist als die Dicke des Schieberstabes, angeordnet, aber entweder in der Unterkante oder in der Oberkante der Scheibe ist eine Einbuchtung vorhanden, die in ihrem Bereich den Abstand zwischen den beiden Scheiben auf ein solches Maß vergrößert, dass der Schieberstab sich hindurch erstrecken kann, nicht jedoch der deutlich dickere Handgriff und auch nicht der deutlich größere Löffel am vorderen Ende.

Um in den Präsentationsräumen die Produkte gut sichtbar zu präsentieren, erstreckt sich entlang jedes Präsentationsraumes beidseits an dessen oberen Randbereich eine Lichtleiste, insbesondere eine LED-Lichtleiste, in Tiefenrichtung, die die Produkte in diesem Präsentationsraum beleuchtet. Durch die Verwendung von LEDs als Leuchtmittel wird ein geringer Wärmeeintrag auf die Produkte erreicht.

Indem die Lichtleiste gegenüber ihrer Halterung fest angeordnet ist, kann die Aufstrahlrichtung auf die Produkte nicht unbeabsichtigt verändert werden, sondern das Licht strahlt immer unter der gleichen vorher festgelegten Abstrahl-Richtung und mit dem gleichen Abstrahl-Kegel auf die Produkte.

Die geschlossene Deckfläche, also die Oberseite, des Ausgaberegals, die in der Regel von einer Glasplatte verschlossen wird, besitzt ein leichtes Gefälle von der Vorderkante zur Hinterkante. Diese Maßnahme - ergänzend oder alternativ dazu auch eine Lage der Vorderkante höher als 1,80 m, vorzugsweise höher als 1,85 m - bewirkt, dass der vor dem Ausgaberegel stehende Kunde die Deckfläche nicht einsehen kann, und damit auch darauf eventuell abgelagerten Staub nicht bemerken kann. Zu diesem Zweck darf die Neigung jedoch nicht größer als 15 Grad, besser nicht größer als 10 Grad, besser nicht größer als 5 Grad sein, da sonst ein Durchblick durch die gläserne Deckfläche von unten nach oben möglich wäre.

### c) Ausführungsbeispiele

Ein Ausführungsbeispiel der Erfindung wird nachfolgend anhand der beigefügten Zeichnungen beschrieben. Es zeigen:
- Figur 1a, b:: das Ausgaberegal in Seitenansicht und Frontansicht,
- Figur 2a:: eine Detailvergrößerung, betrachtet in Seitenansicht,
- Figur 2b:: eine Aufsicht auf die Detailvergrößerung der Figur **2**a
- Figur **3**a, b:: den Löffelschieber,
- Figur 4:: die Rückgreifschutzvorrichtung in vergrößerter Darstellung und
- Figur 5a, b:: Detaildarstellungen der Preisleiste.

Die Frontdarstellung der Figur 1b eines über die ganze Höhe dargestellten einzelnen Ausgaberegales 1 lässt die grundsätzliche Neuerung erkennen, wonach sich - in einzelnen Etagen übereinander - jeweils der Entnahmeraum 4 seitlich neben, in dieser Darstellung links neben, dem Präsentationsraum 2 für die Ware befindet.

Ein Produkt P, welches bereits im Entnahmeraum 4 liegt, kann vom Kunden dort ergriffen und entnommen werden über die an der Frontseite dieses Entnahmeraumes 4 vorhandene Entnahmeöffnung 5, die in diesem Fall in der gesamten offenen Frontseite des Entnahmeraumes besteht.

Der Präsentationsraum 2 dagegen ist nach vorne, zum Benutzer, hin verschlossen über eine durchsichtige Scheibe 11, durch die hindurch der Kunde die im Präsentationsraum 2 gelagerten Produkte P jedoch sehr gut erkennen kann:
Denn die zwischen Präsentationsraum 2 und Entnahmeraum 4 liegende Trennebene 43, in der sich eine Rückgreifschutzvorrichtung 9 mit in diesem Fall mehreren schwenkbaren Elementen 13 befinden muss, verläuft in Blickrichtung des Kunden und ist in der Frontansicht nicht störend, im Gegensatz zu einer quer verlaufenden Rückgreifschutzvorrichtung, die notwendig ist, wenn sich wie im Stand der Technik der Entnahmeraum 4 vor dem Präsentationsraum 2 befindet.

Der obere Bereich des Ausgaberegals 1, in dem sich Präsentationsräume 2 und Entnahmeräume 4 jeweils nebeneinander befinden, ist der Präsentationsbereich 29, der etwa bis auf Kniehöhe des davor stehenden Kunden herab reicht, der darunter befindliche Sockelbereich 28 enthält keine Präsentations- und Entnahmeräume mehr.

Zusätzlich ist die Frontseite 3 des Präsentationsbereiches 29 von unten nach oben schräg zurückweichend, vorzugsweise um etwa 5-10° gegenüber der Senkrechten, gestaltet, wodurch das Hineinblicken in die Präsentationsräume 2 nicht nur horizontal, sondern auch noch relativ steil von oben, verbessert wird, zumal die Produkte P in den einzelnen Präsentationsräumen 2 bis nahe an der frontseitigen Scheibe 11 liegen.

Wie die Figuren 1a, b erkennen lassen, ist der konstruktive Aufbau des Ausgaberegals 1 modular:
Er besteht zum einen aus einem Rahmen 19, der aus aufrechten Streben 26a, b, c besteht, wobei die aufrechten Streben an der Frontseite 3 mit 26a oder 26b bezeichnet sind:
Da die Frontseite 3 des Präsentationsbereiches 29 von unten nach oben zurückweichend schräg angeordnet ist, die Frontfläche des Sockelbereiches 28 jedoch senkrecht angeordnet ist, besitzen die frontseitigen aufrechten Streben 26a, die über Präsentationsbereich 29 und Sockelbereich 28 durchgehen, am Übergang dazwischen einen Knick oder sind an dieser Stelle zweigeteilt, wobei der untere Teil eine separate Fußstütze 15 bildet. Mit 26b sind diejenigen aufrechten Streben an der Frontseite 3 bezeichnet, die nur über die Höhe des Präsentationsbereiches 29 durchgehen.

Vorzugsweise ist jeweils auf einer Seite des Entnahmeraumes 4, der ja wesentlich schmaler ist als der Präsentationsraum 2, eine solche nur über die Höhe des Präsentationsbereiches 29 durchgehende, frontseitige, aufrechte Strebe 26b vorhanden, wobei jedoch egal ist, auf welcher Seite des Entnahmeraumes 4 dies gewählt wird. Bei modular in Breitenrichtung aufeinander folgenden Ausgaberegalen 1, wie im oberen Bereich der Figur 1b angedeutet, sollte dies jeweils die gleiche Seite sein.

Der Sinn besteht darin, dass im Sockelbereich 28 die bis zum Boden reichenden aufrechten Streben einen Abstand in Breitenrichtung zueinander aufweisen, der größer ist als die Breite eines handelsüblichen Besens, der breiter ist als die Breite des im Vergleich zum Präsentationsraum 2 relativ schmalen Entnahmeraumes 4:
Denn die Frontseite 3 des Sockelbereiches ist mittels einer Frontplatte 16 verschlossen, die als Klappe ausgebildet ist mit einem Scharnier an der Oberkante, und aus ihrer senkrecht herabhängenden Normallage mit ihrer Unterkante vom restlichen Ausgaberegal 1, also den Fußstützen 15 aus, weg nach vorne verschwenkt werden kann, insbesondere nur in diese Richtung verschwenkt werden kann.

Dies dient dazu, dass beim Reinigen des Bodens 20 die unterhalb des Ausgaberegals 1 liegenden zum Beispiel Krümel mittels eines Besens von der Rückseite 22 her nach vorne bis über die Frontseite 3 hinausgeschoben werden können, indem der hinter der Rückseite des Ausgaberegals stehende Bediener mit dem Besen die Frontplatte 16 nach vorne auslenkt. Die Krümel bleiben dann auf dem Boden im Bereich vor der Frontseite 3 des Ausgaberegals liegen, und werden dort von zum Beispiel einer durch die Gänge fahrenden Putz- oder Kehrmaschine aufgenommen.

Die aufrechten Streben 26c an der Rückseite 22 verlaufen über die gesamte Höhe senkrecht, jedoch sollten auch dort vorzugsweise nur auf einer Seite der Entnahmeräume 4 die aufrechten Streben sich nur über die Höhe des Präsentationsbereiches 29 erstrecken aus dem genannten Grund.

Der Rahmen 19 wird vervollständigt durch in der Tiefenrichtung verlaufende Querstreben 18 und in der Breitenrichtung verlaufende Längsstreben 27, wobei vorzugsweise Längsstreben 27 nur am oberen und unteren Ende des Präsentationsbereiches 29 vorhanden sind.

In den Rahmen 19 werden auf jeder Etage als Boden des Präsentationsraumes 2 eine Lagerwanne 6 und als Boden des Entnahmeraumes 4 jeweils eine Entnahmewanne 7 in der Tiefenrichtung eingeschoben, die als Auflagefläche für die Produkte P dienen. Diese Wannen liegen dabei auf seitlichen Führungsleisten 18' auf, die wie die Querstreben 18 in Tiefenrichtung zwischen den vorderen und den hinteren aufrechten Streben 26 a, b, c verlaufen und leicht demontierbar sind, weshalb diese die gleiche Neigung von hinten nach vorne leicht abfallend besitzen, wie sie die darauf liegenden Wannen besitzen sollen.

Wie Figur 1a erkennen lässt, nimmt diese Neigung von Etage zu Etage von unten nach oben leicht zu, um die Einsehbarkeit zu verbessern, wobei die unterste Etage noch horizontal sein kann.

Die grundsätzliche Funktion des Ausgaberegals bei der Entnahme eines Produktes P ist am besten in Figur 4 zu erkennen:
Der Kunde wählt ein zu kaufendes Produkt P, welches im Präsentationsraum 2 in der dortigen Lagerwanne 6 liegt, aus. Da die Frontseite des Präsentationsraumes 2 verschlossen ist und er dort nicht hineingreifen kann, muss er das gewünschte Produkt mit Hilfe eines Löffelschiebers 12, der durch einen Schlitz in der frontseitigen Abdeckung des Präsentationsraumes 2 nach innen ragt und den er am hinteren Handgriff 23 hält, benutzen, um das gewünschte Produkt mit dem Löffel 24 am vorderen Ende des Löffelschiebers 12 durch die Rückgreifschutzvorrichtung 9 hindurch in den Entnahmeraum 4 bewegen.

Der Handgriff 23 des Löffelschiebers 12 ist in diesem Fall als Kugel ausgebildet, wie in Figur 1a oder den Figuren 3a, b ersichtlich, was jedoch nicht zwingend ist.

Hierzu muss er das Produkt P zunächst über die seitliche Rampe 8 der Lagerwanne 6 hochschieben, dann durch die Rückgreifschutzvorrichtung 9 schieben, was schwerkraftbedingt von allein geschieht, indem sich unterhalb der Rückgreifschutzvorrichtung 9 eine schräg nach unten in Richtung Entnahmewanne 7 geneigte Rutschfläche 44 vorhanden ist. Sobald das Produkt P auf der Entnahmewanne 7 des Entnahmeraumes 4 liegt, kann es der Kunde mit der Hand durch die frontseitige Entnahmeöffnung 5 des Entnahmeraumes 4 ergreifen, in eine Tüte stecken und mitnehmen.

Damit dieses Herüberschieben nicht über die gesamte Tiefe des Ausgaberegals möglich ist, ist in der Trennebene 43 im hinteren Bereich beispielsweise ein Schutzblech 20 angeordnet, und die Rückgreifschutzvorrichtung 9 mit den schwenkbaren Sperrbügeln 13 deckt nur den vorderen Bereich ab.

Die Rückgreifschutzvorrichtung 9 besteht aus schwenkbaren Elementen 13 - wie auch in Figur 1a ersichtlich - die in der Tiefenrichtung nebeneinander einen durchgehenden Vorhang bilden, in diesem Fall aus Drahtbügeln, die schwenkbar auf einer Lagerstange 17 aufgereiht sind. Die schwenkbaren Elemente 13 enden mit ihrem unteren Ende im Abstand oberhalb der Rutschfläche 44, wobei der Abstand zu klein ist, um dazwischen ein Produkt P hindurchzuführen.

Die schwenkbaren Elemente 13 besitzen einen Überstand 13a nach oben über die Lagerstange 17 hinaus, und im Schwenkbereich dieses Überstandes 13a befindet sich eine Anschlagstange 37, die parallel zur Lagerstange 17 verläuft und ebenso wie diese endseitig in den aufrechten Streben 26b,c eingehängt ist, und zwar vom Überstand 13a aus etwas versetzt in Richtung des Entnahmeraumes 4 hin.

Dadurch kann der untere Teil des schwenkbaren Elementes 13 nur einen geringen Schwenkwinkel in Richtung Präsentationsraum 2 verschwenken, bis eben der Überstand 13a an der Anschlagstange 37 anliegt, und dann befindet sich das untere Ende des schwenkbaren Elementes 13, des Sperrbügels, in etwa noch oberhalb der Rutschfläche 44. Dadurch wird zuverlässig verhindert, dass bereits im Entnahmeraum 4 befindliche Produkte vom Kunden wieder zurück in den Präsentationsraum 2 geschoben werden können.

In die andere Richtung, also in Richtung Entnahmeraum 4, kann der Sperrbügel 13 dagegen beliebig weit verschwenkt werden, wie es notwendig ist, um darunter ein Produkt P hindurch zu schieben.

Die Lagerstange 17 als auch die Anschlagstange 37 verlaufen dabei vorzugsweise parallel zur Lagerwanne 6, und vor allem parallel zu der sich in Tiefenrichtung erstreckenden Führungsleiste 18' und sind somit je nach Etage meist unterschiedlich geneigt.

Die Lagerwannen 6 werden üblicherweise von der Rückseite 22 her mit frischen Produkten P befüllt, sofern dort Freiraum für den Bediener vorhanden ist.

Falls das Ausgaberegal 1 jedoch zum Beispiel aus Platzgründen mit seiner Rückseite 22 an einer Wand stehen muss, muss die Befüllung durch den Bediener von der Frontseite 3 her geschehen.

Unter anderem zu diesem Zweck sind die die Frontseite 3 der Präsentationsräume 2 abdeckenden Scheiben 11 zum Öffnen ausgebildet, indem sie auf einer Seite über Scharniere 21 an einer der aufrechten Streben 26a, b befestigt sind.

Auf der anderen Seite besitzt jede Scheibe eine Verriegelungsvorrichtung 38 gegenüber der dort verlaufenden aufrechten Strebe 26a,b, die aber für den Kunden nicht sichtbar ist:
Wie die Detailvergrößerung in der Figur 1a zeigt, besteht diese beispielsweise aus einem von der Rückseite der aufrechten Strebe 26a vorstehenden Riegel 45, der untergriffen und hochgeschoben werden kann mit der Folge, dass dann sein Verriegelungsende 45a nicht mehr in das Verschlussteil 46, welches an der Rückseite der Scheibe 11 befestigt ist, eingreift, sodass die Scheibe 11 aufgeschwenkt werden kann.

Sobald dies geschehen ist, kann die dahinter liegende Lagerwanne 6 mit neuen Produkten bestückt werden oder die Lagerwanne 6 zu Reinigungszwecken oder zum Befüllen an anderer Stelle auch ganz nach vorne entnommen werden.

Dazu muss zunächst eine nicht dargestellte formschlüssige Verrastung zwischen der Lagerwanne 6 und den Führungsleisten 18', auf denen sie aufliegt, überwunden werden, in der Regel durch Hochheben der Lagerwanne 6. Gleiches gilt auch für die Entnahmewanne 7.

Figur 1a lässt ferner erkennen, dass die Deckfläche 42 des Ausgaberegals 1, die durch auf den Rahmen 19 aufgelegte Elemente wie etwa Glasscheiben geschlossen ist, ein Gefälle von der Vorderkante zur Hinterkante leicht abfallend aufweist, damit die Oberseite dieser Deckfläche für einen vor dem Ausgaberegal 1 stehenden Kunden nicht einsehbar ist.

In Figur 1b sind die Lagerwannen 6 im rechten Teil im Schnitt dargestellt und nur im linken Teil in der Frontansicht.

Vor allem aus der Schnittdarstellung sind mehrere Details erkennbar:
Zum einen, dass die Lagerwannen 6 wannenförmig ausgebildet sind, also zu ihren Rändern hin eine aufsteigende Rampe 8 aufweisen, die unter anderem verhindern soll, dass ein Produkt zu leicht und unabsichtlich von einem Kunden über den Rand der Lagerwanne 6 in den Entnahmeraum 4 geschoben werden kann. Des Weiteren dient diese seitliche Rampe 8 auch zum Zurückhalten von Produkten, falls die Lagerwanne 6, bestückt mit Produkten, außerhalb des Ausgaberegals 1 bewegt, zum Beispiel herumgetragen, wird.

Wie unter anderem zusammen mit Figur 2a ersichtlich, ist der Boden der Lagerwanne 6 mit Rinnen 30 versehen, die über die gesamte Breite des Bodens der Lagerwanne 6 verlaufen und in Tiefenrichtung sich eine Rinne 30 an die nächste anschließt, sodass eine W-förmige oder V-förmige Gestaltung des Bodens der Lagerwanne gegeben ist. Die Erhebungen zwischen den Rinnen 30 bilden dabei die Auflageflächen für die Produkte P, denn die Breite der Rinnen 30 ist deutlich geringer als die Erstreckung eines Produktes P in der Aufsicht betrachtet.

Dabei sind die Lagerwannen 6 und das gesamte Ausgaberegal 1 so dimensioniert, dass die Lagerwannen 6 nur in einer Orientierung in das Ausgaberegal 1 eingeschoben werden können, nämlich eben mit quer zur Tiefen-Richtung verlaufenden Rinnen 30.

Dabei dienen die Rinnen 30 als Auffangraum für von den Produkten P herabfallende Krümel 36 oder Besatzteile wie Getreidekörner, so dass die so gestalteten Lagerwannen 6 gleichzeitig die Funktion als Auflagefläche für die Produkte P und Krümelsammelschale erfüllen.

Dabei ist die Flankenneigung und Tiefe der Rinnen 30 zusätzlich vorzugsweise - unter Berücksichtigung der Schrägstellung der Lagerwanne 6 im Ausgaberegal 1 und der Augenposition des Kunden - so gewählt, dass zumindest bei der obersten Etage der Kunde den Grund, also den tiefsten Bereich, der Rinnen 30 nicht einsehen kann und damit die dort lagernden Krümel 36 nicht einsehen kann, sodass für ihn optisch der Eindruck einer sauberen Lagerwanne 6 entsteht.

Dies wird gefördert durch eine möglichst steil stehende vordere, dem Kunden zugewandte, Flanke 30a der Rinne 30, die somit vorzugsweise senkrecht oder gar überhängend zur Hauptebene 47 der Lagerwanne 6 stehen sollte, wie in den unteren Darstellungen der Figur 2a dargestellt.

Die Figur 1b zeigt auch, dass es unterschiedlich gestaltete Lagerwannen 6 gibt, beispielsweise mit unterschiedlicher Tiefe, also unterschiedlicher Höhe der seitlichen Rampe 8.

Ferner ist ersichtlich, dass es auch Lagerwannen 6 ohne Rinnen 30 im Boden gibt, in denen vorzugsweise nicht bröselnde Produkte wie beispielsweise Papiertüten gelagert werden sollen, die dann beispielsweise auf der untersten Etage angeboten werden können, wofür dann auch das Weglassen der Scheibe 11 eine Option ist, um die Tüten 48 direkt im Präsentationsraum 2 ergreifen und nach vorn heraus nehmen zu können.

Die Scheiben 11 erstrecken sich in der Höhe jeweils über eine der Lagerwannen 6 hinweg, und decken somit zwei übereinander liegende Präsentationsräume 2 jeweils gleichzeitig zum Teil ab. Die für das Hindurchführen des Schieberlöffels 12 benötigte schlitzförmige Schieberöffnung 14, die sich über eine gewisse Länge in der Breitenrichtung erstrecken muss, wird gebildet durch einen Höhenabstand zwischen zwei in der Höhe aufeinander folgende Scheiben 11. Da die Schieberöffnung 14 sich nicht über die gesamte Breite des Präsentationsraumes 2 erstrecken muss, wird sie dadurch geschaffen, dass entweder die Unterkante oder die Oberkannte der aneinander grenzenden Scheiben 11 - die in Figur 1b durch gestrichelte Linien dargestellt sind - eine Einbuchtung 39 aufweisen, die sich im mittleren Bereich der Breite des Präsentationsraumes 2 befinden. In den seitlichen Bereichen neben der Einbuchtung 39 liegt die Unterkante der oberen Scheibe 11 sehr knapp, nur wenige Millimeter oberhalb der Oberkante der darunter befindlichen Scheibe 11.

Die Höhe dieser so entstehenden Schieberöffnung 14 ist größer als die Dicke der Schieberstange 25, die ja durch die Schieberöffnung 14 hindurch führen soll, aber geringer als der Durchmesser des Handgriffes 23 am hinteren Ende der Schieberstange 25 und auch geringer als die Abmessungen des Löffels 24 am vorderen Ende der Schieberstange.

An der obersten Etage in Figur 1b ist ferner eine Trennwand 10 in der Lagerwanne 6 dargestellt, die in Tiefenrichtung verlaufend von dem Boden der Lagerwanne 6 aus aufragt, um die Lagerwanne in zwei nebeneinander liegende Bereiche zu unterteilen.

Die Trennwand 10 ist vorzugsweise mit der Lagerwanne 6 nicht fest verbunden, sondern liegt auf dieser lose auf. Die Fixierung erfolgt - wie in den Figuren 2a und 2b dargestellt - formschlüssig und besteht in diesem Fall aus zwei entsprechend beanstandeten schweren, vorzugsweise aus Metall bestehenden, Stäben 31, die in Rinnen 30 passen und sich vorzugsweise über deren gesamte Länge erstreckt. An diesen Stäben 31 ist nach oben aufragend und im rechten Winkel dazu verlaufend die Trennwand 10 befestigt, sodass bei Bedarf die Trennwand 10 lediglich durch Einlegen ihrer Stäbe 31 in die Rinnen 30 in der Lagerwanne 6 angeordnet werden kann.

Falls der Stab 31 kürzer ist als die Länge einer Rinne 30, kann auch die Querposition der Trennwand 10 in der Lagewanne 6 variiert werden. Zu diesem Zweck sind an entsprechenden Querpositionen in den Rinnen 30 Anschläge 56 eingearbeitet, an denen die Stäbe 31 stirnseitig anschlagen.

In Figur 1a und 1b sind ferner Lichtleisten 40 für die Beleuchtung der Präsentationsräume 2 auf den einzelnen Ebenen dargestellt:
Dabei handelt es sich vorzugsweise um Lichtleisten mit LEDs als Leuchtmitteln, die nicht nur wenig Strom verbrauchen, sondern vor allem sehr wenig Wärme abstrahlen, und dadurch keinen unzulässig hohen Wärmeeintrag in Richtung auf die im Präsentationraum 2 lagernden Produkte P bewirken.

Die Lichtleisten 40 sind in Richtung der Tiefe des Ausgaberegals 1 verlaufend in jeder Etage im rechten und linken oberen Eck des Präsentationsraumes 2 angeordnet und vorzugsweise an der Unterseite der Führungsleisten 18' befestigt.

Dabei sind die Lichtleisten 40 gegenüber ihrer endseitigen Halterung 41 nicht schwenkbar um ihre Längsachse gelagert, sodass der Abstrahlwinkel der Lichtleiste 40 immer optimal eingestellt ist. Die Stromversorgung zu den Lichtleisten erfolgt durch Kabel, die im Inneren der Streben des Rahmens 19 geführt werden, die zu diesem Zweck vorzugsweise als hinsichtlich ihres Querschnittes umfänglich geschlossene Hohlprofile ausgeführt sind.

In den Figuren 3a, b ist die spezielle Form des Löffels 24 des Löffelschiebers 12 zu erkennen:
Aus der Schnittdarstellung der Figur 3b ist ersichtlich, dass die Innenfläche 32 des Löffels 24 konkav gekrümmt ist, und am hinteren Ende des Löffels 24 die Schieberstange 25 ansetzt.

In der Aufsicht von oben auf die Innenfläche 32 gemäß Figur 3a ist ersichtlich, dass der Löffel 24 eine etwa dreieckige Grundform besitzt mit einer mittigen, stark gerundeten Spitze am vorderen, der Schieberstange 25 abgewandten Ende und beidseits der Längsmitte, der Symmetrielinie, je einem zur Seite ragenden Fortsatz 34, die jeweils eine der weiteren Ecken der dreieckigen Grundform darstellen und ebenfalls stark gerundet sind.

Zwischen der mittleren Spitze 33 und den seitlichen Fortsätzen 34 sind jeweils Einbuchtungen 35 vorhanden. Durch diese Form kann zum einen bei Bedarf ein Produkt in der konkaven löffelförmigen Innenfläche 32 aufgenommen und quasi getragen werden.

Durch die frontseitige Spitze 33 und die seitlichen Fortsätze 34 kann je nach Position eines Produktes P auf dem Lagerwanne 6 jedes Produkt, auch in den Ecken der Lagerwanne 6, gut erreicht und in die gewünschte Richtung, nämlich in Richtung Entnahmeraum 4, geschoben werden:
Die seitlichen Fortsätze 34 sind gut geeignet, um ein genau in den vorderen Ecken der Lagerwanne 6 liegendes Produkt zu erreichen. Die zentrale gerundete Spitze 33 ist gut geeignet, um ein weit hinten auf der Lagerwanne 6 liegendes Produkt zu übergreifen und nach vorne zu ziehen in den Bereich der Rückgreifschutzvorrichtung 9, und es erst dann mit Hilfe eines der beiden Fortsätze 34 seitlich in Richtung Entnahmeraum 4 zu schieben.

Die Größe des Löffels 24 in der Aufsicht betrachtet ist etwas größer als ein in der Aufsicht betrachtetes Produkt P, aber höchsten 3 um den Faktor 2 oder 3 größer.

Die Einbuchtungen 35 sind nicht so groß, dass zwischen einer gedachten Verbindungslinie von der mittigen Spitze 33 zu einem seitlichen Fortsatz 34 und der darunter liegenden Einbuchtung 35 ein Produkt P hindurch geführt werden könnte.

Die Figuren 5a, b zeigen die Preisleiste 50, die vorzugsweise auf Höhe jeder Etage, also etwa auf Höhe der Lagerwanne 6 des Präsentationsraumes 2, angeordnet ist.

Die Preisleiste 50 besteht zum einen aus einem in Breitenrichtung hinter der Scheibe 11 und vor dem entsprechenden Präsentationsraum 2 bzw. der entsprechenden Lagerwanne 6 verlaufenden Haltestab 51, der eine solche Länge besitzt, dass er mit seinen beiden Enden an jeweils einer der beiden aufrechten Streben 26a, b beidseits des Präsentationsraumes 2 befestigt, insbesondere eingehängt, werden kann.

Der Haltestab 51 trägt ein Taschenprofil 52 aus vorzugsweise durchsichtigem Kunststoff, welches auf die gewünschte Länge abgelängt wird.

Das Taschenprofil, dessen Profilform am besten in der Darstellung der Figur 5b betrachtet in Verlaufsrichtung des Haltestabes 51 zu erkennen ist, besitzt eine obere Tasche 54a, in die der Haltestab 51 passt, in diesem Fall gebildet durch eine 3fache Kröpfung um jeweils etwa 90° in die gleiche Richtung von der Hauptebene des Taschenprofiles 52 aus.

Der untere frei endende Schenkel reicht dabei bis nahe an die Rückseite in der Hauptebene des Taschenprofils 52 heran.

Der Haltestab 51 kann nach entsprechendem Aufbiegen der Tasche 54a von oben auf den Haltestab 51 aufgesteckt werden.

Im unteren Bereich des Taschenprofiles bildet diese eine U-förmige, nach oben offene Tasche 54b, in welche das Preisschild 53 von oben oder von der Seite eingeschoben werden kann mit der Beschriftungsseite zum Kunden hinweisend.

Für die Positionierung in Breitenrichtung ist in der Oberseite der oberen Tasche 54a des Taschenprofiles 52 wenigstens ein Durchbruch vorhanden, durch den ein aus dem Haltestab 51, in diesem Fall nach oben, vorstehender Fixiervorsprung 55 nach außen ragt und dadurch des Taschenprofil 52 in Breitenrichtung formschlüssig fixiert.

Da mehrere solche Fixiervorsprünge 55 entlang des Haltestabes 51 vorhanden sind, und zwar vorzugsweise im selben Abstand, in dem sich die Durchbrüche in dem Taschenprofil 52 befinden, kann das Taschenprofil 52 an mehreren definierten Positionen entlang des Haltestabes 51 positioniert werden.

### Bezugszeichenliste

- **1**: Ausgaberegal
- **2**: Präsentationsraum
- **3**: Frontseite
- **4**: Entnahmeraum
- **5**: Entnahmeöffnung
- **6**: Lagerwanne
- **7**: Entnahmewanne
- **8**: Rampe der Lagerwanne
- **9**: Rückgreifschutzvorrichtung
- **10**: Trennwand
- **11**: Scheibe
- **12**: Löffelschieber
- **13**: schwenkbarer Sperrbügel
- **13**a: Überstand
- **14**: Schieber-Öffnung
- **15**: Fußstütze
- **16**: Frontplatte
- **17**: Lagerstange
- **18**: Querstrebe
- **18**': Führungsleiste
- **19**: Rahmen
- **20**: seitliches Schutzblech
- **21**: Scharnier
- **22**: Rückseite
- **23**: Handgriff
- **24**: Löffel
- **25**: Schieberstange
- **26**a-c: aufrechte Strebe
- **27**: Längsstrebe
- **28**: Sockelbereich
- **29**: Präsentationsbereich
- **30**: Rinne
- **30**a: vordere Flanke
- **31**: Stab
- **32**: Innenfläche
- **33**: Spitze
- **34**: seitlicher Fortsatz
- **35**: Einbuchtung
- **36**: Krümel
- **37**: Anschlagstange
- **38**: Verriegelungsvorrichtung
- **39**: Einbuchtung
- **40**: Lichtleiste
- **41**: Halterung
- **42**: Deckfläche
- **43**: Trennebene
- **44**: Rutschfläche
- **45**: Riegel
- **45** a: Verriegelungsende
- **46**: Verschlussteil
- **47**: Hauptebene
- **48**: Tüte
- **50**: Preisliste
- **51**: Haltestab
- **52**: Taschenprofil
- **53**: Preisschild
- **54**a, b: Tasche
- **55**: Fixier-Vorsprung
- **56**: Anschlag

- P: Produkt

## Patentansprüche

1. Ausgaberegal (1) zur Präsentation und Abgabe hygienisch zu schützender Produkte, insbesondere Lebensmitteln, an einen Kunden mit
• mindestens zwei Präsentationsräumen (2) zur Lagerung und sichtbaren Darbietung der Produkte jeweils mit einer dem Kunden zugewandten Frontseite (3), einer vom Kunden abgewandten Rückseite (22) sowie einer linken und einer rechten Seite, und
• mindestens zwei Entnahmeräumen (4) jeweils mit einer Entnahmeöffnung (5) zur Entnahme von Produkten aus dem Ausgaberegal (1),
• wobei sich die Präsentationsräume (2) und die Entnahmeräume (4) in Etagen übereinander befinden, und
• wobei in jeder Etage mindestens ein Entnahmeraum (4) auf der rechten und/oder linken Seite des Präsentationsraumes (2) angeordnet ist,
**dadurch gekennzeichnet, dass**
• in jeder Etage zwischen dem Präsentationsraum (2) und dem Entnahmeraum (4) insbesondere eine Rückgreifschutzvorrichtung (9) vorgesehen ist,
• in jeder Etage zwischen zwei übereinander angeordneten, durchsichtigen Scheiben (11) ein Abstand vorhanden ist, der als Schieberöffnung (14) zum Hindurchstecken eines Schieberstabes (25) dient, und
• in den Etagen jeweils eine Lagerwanne (6) angeordnet ist, die einerseits eine Auflagefläche für die Produkte und andererseits eine vertikale Trennung zwischen den übereinander liegenden Präsentationsräumen (2) bildet,
• wobei die Scheiben (11), die sich über eine Vorderkante einer der Lagerwannen (6) hinweg erstrecken, einen Teil des oberhalb als auch einen Teil des unterhalb der Lagerwanne (6) befindlichen Präsentationsraumes (2) abdecken.

2. Ausgaberegal nach Anspruch 1,
**dadurch gekennzeichnet, dass**
das Ausgaberegal (1) einen Rahmen (19) umfasst mit aufrechten Streben (26a, b, c) sowie in der Tiefenrichtung des Ausgaberegales zwischen den aufrechten Streben (26 a, b, c) verlaufenden Querstreben (18) und in der Breitenrichtung des Ausgaberegales verlaufenden Längsstreben (27).

3. Ausgaberegal nach einem der vorhergehenden Ansprüche,
**dadurch gekennzeichnet, dass**
die untersten Längsstreben (27) und Querstreben (18) vom unteren Ende der aufrechten Streben (26) nach oben versetzt am Übergang zwischen einem darüber befindlichen Präsentationsbereich (29), in dem die Präsentationsräume (2) angeordnet sind, und einem darunter befindlichen Sockelbereich (28), in dem keine Präsentationsräume (2) angeordnet sind, an den aufrechten Streben (26 a, b, c) angreifen.

4. Ausgaberegal nach einem der vorhergehenden Ansprüche,
**dadurch gekennzeichnet, dass**
die Längsstreben (27) nur am oberen Ende des Rahmens (19) und am Übergang zwischen Sockelbereich (28) und Präsentationsbereich (29) vorhanden sind.

5. Ausgaberegal nach einem der vorhergehenden Ansprüche,
**dadurch gekennzeichnet, dass**
aufrechte Streben (26b) zwischen Präsentationsraum (2) und Entnahmeraum (4) vorhanden sind, die aufrechten Streben (26b) nach unten jedoch am Übergang zwischen Präsentationsbereich und Sockelbereich (28) enden.

6. Ausgaberegal nach einem der vorhergehenden Ansprüche,
**dadurch gekennzeichnet, dass**
die, insbesondere alle, Streben (18, 27, 26a, b, c) vom Querschnitt her geschlossene Hohlprofile sind, in denen elektrische Leitungen für die Beleuchtung des Ausgaberegals geführt sind.

7. Ausgaberegal nach einem der vorhergehenden Ansprüche,
**dadurch gekennzeichnet, dass**
die Frontseite (3) des Sockelbereiches (28) des Rahmens (19) im Wesentlichen verschlossen wird von einer Frontplatte (16), die an ihrer Oberkante gelenkig am Rahmen (19), insbesondere der untersten Längsstrebe (27), so befestigt ist, dass sie mit ihrer Unterkante nur vom Ausgaberegal (1) weg verschwenkt werden kann, und die Frontplatte (16) insbesondere auf der Vorderfläche der vorderen aufrechten Streben (26a) anliegt.

8. Ausgaberegal nach einem der vorhergehenden Ansprüche,
**dadurch gekennzeichnet, dass**
am Rahmen (19) in der Tieferichtung des Ausgaberegals (1) verlaufende Führungsleisten (18') in mehreren Etagen übereinander bei jedem Präsentationsraum (2) und jedem Entnahmeraum (4) jeweils beidseits vorhanden sind zum Einschieben und Auflegen von einer Lagerwanne (6) oder einer Entnahmewanne (7), und die Führungsleisten (18') eine formschlüssige Verriegelungsvorrichtung gegen unbeabsichtigtes Herausziehen der Wanne aufweisen.

9. Ausgaberegal nach einem der vorhergehenden Ansprüche,
**dadurch gekennzeichnet, dass**
der Boden der Lagerwanne (6) und/oder der Entnahmewanne (7) zumindest auf der Oberseite in der Breitenrichtung des Ausgaberegals verlaufende Rinnen (30) aufweist, und insbesondere in der Tiefenrichtung die gesamte Bodenfläche mit aufeinander folgenden Rinnen (30) ausgestattet ist.

10. Ausgaberegal nach einem der vorhergehenden Ansprüche,
**dadurch gekennzeichnet, dass**
eine in Tiefenrichtung verlaufende Trennwand (10) an ihrer Unterseite mit wenigstens einem in der Breiten-Richtung verlaufenden Stab (31), insbesondere aus Metall, fest verbunden ist, der in eine der Rinnen (30) passt, und insbesondere in der Rinne (30) in Breitenrichtung Anschläge (56) für die Enden des Stabes (31) ausgebildet sind.

11. Ausgaberegal nach einem der vorhergehenden Ansprüche,
**dadurch gekennzeichnet, dass**
die Rinnen (30) eine solche Tiefe besitzen, dass unter Berücksichtigung der Schrägstellung der Lagerwanne (6) bzw. Entnahmewanne (7) zur Tiefenrichtung und der Blickrichtung des Kunden zumindest in der obersten Ebene des Ausgaberegals für den Kunden der Grund der Rinnen (30) und dort angesammelte Verunreinigungen wie etwa Krümel (36) nicht einsehbar ist.

12. Ausgaberegal nach einem der vorhergehenden Ansprüche,
**dadurch gekennzeichnet, dass**
die Lagerwanne (6) und/oder die Entnahmewanne (7) trogförmig ausgebildet sind mit unterschiedlicher Höhe.

13. Ausgaberegal nach einem der vorhergehenden Ansprüche,
**dadurch gekennzeichnet, dass**
das Ausgaberegal eine Preisleiste (50) umfasst mit
- einen Haltestab (51), der in Breitenrichtung verlaufend auf jeder Etage insbesondere auf Höhe der Vorderkante einer Lagerwanne (6) zwischen zwei aufrechten Streben (26a, b) eingehängt ist und
- mit einem Taschenprofil (52), bei dem der Haltestab (51) durch die obere Tasche (54a) verläuft, während sich in der unteren Tasche (54b) das Preisschild (53) befindet,
- wobei das Taschenprofil (52) wenigstens im Bereich des Preisschildes (53) durchsichtig ist.

14. Ausgaberegal nach einem der vorhergehenden Ansprüche,
**dadurch gekennzeichnet, dass**
das Taschenprofil (52) im Bereich der oberen Tasche (54a) einen Durchbruch aufweist, und sich ein Fixierelement, insbesondere ein Fixier-Vorsprung (55) des Haltestabes (51), durch den Durchbruch erstreckt.

15. Ausgaberegal nach einem der vorhergehenden Ansprüche,
**dadurch gekennzeichnet, dass**
die schwenkbaren Sperrbügel (13) der Rückgreifschutzvorrichtung (9) mit ihrem unteren Ende oberhalb der Führungsleisten (18') enden und die schwenkbaren Sperrbügel (13) über die sie tragende Lagerstange (17) hinausragend einen oberen Überstand (13a) aufweisen, und im Schwenkbereich des oberen Überstandes (13a) auf der Seite des Entnahmeraumes (4) eine insbesondere parallel zur Lagerstange (17) verlaufende Anschlagstange (37) angeordnet ist zum Begrenzen der Verschwenkbarkeit des schwenkbaren Sperrbügels (13).

16. Ausgaberegal nach einem der vorhergehenden Ansprüche,
**dadurch gekennzeichnet, dass**
das dem Handgriff (23) des Löffelschiebers (12) gegenüber liegende Ende als Löffel (24) ausgebildet ist mit einer konkav gekrümmten Innenfläche (32), und/oder in der Aufsicht auf die Innenfläche (32) betrachtet Einbuchtungen (35) zwischen der frontseitigen gerundeten Spitze (33) und beidseits am hinteren Ende des Löffels (24) zur Seite ragenden seitlichen Fortsätzen (34) vorhanden sind.

17. Ausgaberegal nach einem der vorhergehenden Ansprüche,
**dadurch gekennzeichnet, dass**
die als Fronttür mit auf einer Seite über ein Scharnier (21) am Rahmen (19) gelagerte Scheibe (11) auf der anderen Seite über eine von der Frontseite (3) aus nicht sichtbare Verriegelungsvorrichtung (38) am Rahmen (19) fixiert ist und insbesondere die Rückseite des Ausgaberegals (1) offen ist.

18. Ausgaberegal nach Anspruch 1,
**dadurch gekennzeichnet, dass**
der Abstand in Breitenrichtung nur im mittleren Bereich der Schreiben (11) vorhanden ist.

19. Ausgaberegal nach einem der vorhergehenden Ansprüche,
**dadurch gekennzeichnet, dass**
jede Scheibe (11) sich in der Höhe über die Oberkante je einer Lagerwanne (6) hinweg erstreckt und entweder entlang seiner Oberkante oder entlang seiner Unterkante eine im mittleren Bereich vorhandene Einbuchtung (39) aufweist, während insbesondere die andere, untere oder obere Kante, durchgehend gerade verläuft.

20. Ausgaberegal nach einem der vorhergehenden Ansprüche,
**dadurch gekennzeichnet, dass**
eine Lichtleiste (40), insbesondere eine LED-Lichtleiste (40), in jeder Etage des Präsentationsraumes (2) unterhalb der darüber angeordneten Lagerwanne (6) in Tiefenrichtung verlaufend entlang insbesondere des Rahmens (19) angeordnet ist und die Lichtleiste (40) insbesondere eine fest vorgegebene Abstrahl-Richtung und einen fest vorgegebenen Abstrahl-Kegel aufweist.

21. Ausgaberegal nach einem der vorhergehenden Ansprüche,
**dadurch gekennzeichnet, dass**
die insbesondere von einer Glasplatte verschlossene Deckfläche (42) des Ausgaberegals (1) von der Vorderkante zur Hinterkante abfällt, insbesondere um maximal 5°, besser maximal 10°, besser 15° geneigt gegenüber der Horizontalen und/oder die Vorderkante höher liegt als 1,75 m, vorzugsweise 1,80 m gegenüber dem unteren Ende der aufrechten Streben (26a, c).

## Claims

1. Display rack (1) for the presentation and dispensing of products, which have to be protected in a hygienic manner, in particular foodstuffs, to a customer, said display rack having
• at least two presentation chambers (2) for storing and visually presenting the products, each having a front side (3) which faces the customer, a rear side (22) which faces away from the customer and a left and a right side and
• at least two removal chambers (4) each having a removal opening (5) for the removal of products from the display rack (1),
• wherein the presentation chambers (2) and the removal chambers (4) are situated in storeys one above the other and
• wherein at least one removal chamber (4) is arranged in each storey on the right and/or left side of the presentation chamber (2),
**characterised in that**
• in particular a non-return device (9) is provided in each storey between the presentation chamber (2) and the removal chamber (4),
• a space is present in each storey between two transparent panes (11) arranged one above the other which serves as a pusher opening (14) to allow a pusher rod (25) to pass through it and
• a storage tray (6) is arranged in each case in the storeys which, on the one hand, forms a contact surface for the products and, on the other hand, forms a vertical separation between the presentation chambers (2) located one above the other,
• wherein the panes (11), which extend over a front edge of one of the storage trays (6), cover a part of the presentation chamber (2) located above and also a part of the presentation chamber (2) located below the storage tray (6).

2. Display rack according to claim 1, **characterised in that** the display rack (1) comprises a frame (19) with upright struts (26a, b, c) and cross struts (18) running between the upright struts (26a, b, c) in the depth direction of the display rack and longitudinal struts (27) running in the width direction of the display rack.

3. Display rack according to any one of the preceding claims, **characterised in that** the lowermost longitudinal struts (27) and cross struts (18) offset upward from a bottom end of the upright struts (26) at the transition between a presentation region (29) arranged thereabove, in which the presentation chambers (2) are arranged, and a base region (28) located therebelow, in which no presentation chambers (2) are arranged, cooperate with the upright struts (26a, b, c).

4. Display rack according to any one of the preceding claims, **characterised in that** the longitudinal struts (27) are present only at the upper end of the frame (19) and at the transition between base region (28) and presentation region (29).

5. Display rack according to any one of the preceding claims, **characterised in that** upright struts (26b) are present between presentation chamber (2) and removal chamber (4), the upright struts (26b) end downwards, but at the transition between presentation region and base region (28).

6. Display rack according to any one of the preceding claims, **characterised in that** the, in particular all, struts (18, 27, 26a, b, c) are hollow profiles closed from the cross-section, in which electric lines are guided for the illumination of the display rack.

7. Display rack according to any one of the preceding claims, **characterised in that** the front side (3) of the base region (28) of the frame (19) is substantially sealed by a front plate (16) which is fastened by way of its top edge in an articulated manner on the frame (19), in particular the lowermost longitudinal strut (27), such that, with its bottom edge, it is only able to be pivoted away from the display rack (1), and the front plate (16) bears in particular against the front surface of the front upright struts (26a).

8. Display rack according to any one of the preceding claims, **characterised in that** guide strips (18'), running in the depth direction of the display rack (1) on the frame (19), are present in several storeys one above the other, in each case on both sides, in the case of each presentation chamber (2) and each removal chamber (4) for the inserting and placing in position of a storage tray (6) or a removal tray (7), and the guide strips (18') comprise a form-locking locking device against unintended removal of the tray.

9. Display rack according to any one of the preceding claims, **characterised in that** the bottom of the storage tray (6) and/or the removal tray (7) has grooves (30) running at least on the upper side in the width direction of the display rack and the entire bottom surface is equipped with consecutive grooves (30) in particular in the depth direction.

10. Display rack according to any one of the preceding claims, **characterised in that** a separation wall (10) running in the depth direction is fixedly connected on its underside to at least one rod (31), in particular made of metal, running in the width direction, which passes into one of the grooves (30), and, in particular in the groove (30) in the width direction, stops (56) are formed for the ends of the rod (31).

11. Display rack according to any one of the preceding claims, **characterised in that** the grooves (30) have such a depth that, taking into account the inclined position of the storage tray (6) or removal tray (7) to the depth direction and the viewing direction of the customer at least in the uppermost plane of the display rack the base of the grooves (30) and the dirt accumulated there such as crumbs (36) is not visible to the customer.

12. Display rack according to any one of the preceding claims, **characterised in that** the storage tray (6) and/or the removal tray (7) are formed in a trough-shaped manner with different heights.

13. Display rack according to any one of the preceding claims, **characterised in that** the display rack comprises a price strip (50) having
- a holding rod (51) which is suspended between two upright struts (26a, b) running in the width direction on each storey in particular at the height of the front edge of a storage tray (6) and
- a pocket profile (52) where the holding rod (51) runs through the upper pocket (54a), whilst the price tag (53) is situated in the lower pocket (54b),
- wherein the pocket profile (52) is transparent at least in the region of the price tag (53).

14. Display rack according to any one of the preceding claims, **characterised in that** the pocket profile (52) has an opening in the region of the upper pocket (54a) and a fixing element, in particular a fixing projection (55) of the holding rod (51), extends through the opening.

15. Display rack according to any one of the preceding claims, **characterised in that** the pivotable blocking clips (13) of the non-return device (9) end with their lower end above the guide strips (18') and the pivotable blocking clips (13) have an upper protrusion (13a) projecting beyond the bearing rod (17) which carries them, and a stop rod (37) running in particular parallel to the bearing rod (17) is arranged in the pivot region of the upper protrusion (13a) on the side of the removal chamber (4) for defining the pivotability of the pivotable blocking clip (13).

16. Display rack according to any one of the preceding claims, **characterised in that** the end opposite the hand grip (23) of the scoop pusher (12) is formed as a scoop (24) with a concavely curved inner surface (32) and/or when viewed in top view onto the inside surface (32), indentations (35) are present between the front-side rounded tip (33) and lateral continuations (34) which project to the side on both sides at the rear end of the scoop (24).

17. Display rack according to any one of the preceding claims, **characterised in that** the pane (11), mounted on the frame (19) as a front door by means of a hinge (21) on one side, is fixed on the frame (19) on the other side via a locking device (38) which is not visible from the front side (3) and in particular the rear side of the display rack (1) is open.

18. Display rack according to claim 1, **characterised in that** the space in the width direction is present only in the middle region of the panes (11).

19. Display rack according to any one of the preceding claims, **characterised in that** each pane (11) extends in height above the upper edge of each storage tray (6) and has either along its upper edge or along its lower edge an indentation (39) present in the middle region, while in particular the other, lower or upper edge runs continuously straight.

20. Display rack according to any one of the preceding claims, **characterised in that** a light strip (40), in particular an LED light strip (40), is arranged in each storey of the presentation chamber (2) below the storage tray (6) arranged above it, extending in the depth direction along in particular the frame (19) and the light strip (40) comprises in particular a fixedly predefined beam direction and a fixedly predefined beam cone.

21. Display rack according to any one of the preceding claims, **characterised in that** the cover surface (42) of the display rack (1) closed in particular by a glass plate slopes from the front edge to the rear edge, in particular inclined by a maximum of 5°, preferably a maximum of 10°, preferably 15° in relation to the horizontal and/or the front edge is higher than 1.75 m, preferably 1.80 m in relation to the lower end of the upright struts (26a, c).

## Revendications

1. Étagère de distribution (1) pour la présentation et la distribution à un client de produits devant être protégés hygiéniquement, en particulier de denrées alimentaires, comportant
• au moins deux espaces de présentation (2) pour le stockage et la présentation visible des produits, chacun avec une face avant (3) tournée vers le client, une face arrière (22) opposée au client ainsi qu'avec un côté gauche et un côté droit, et
• au moins deux espaces de prélèvement (4), chacun avec une ouverture de prélèvement (5) pour prélever des produits de l'étagère de distribution (1),
• dans laquelle les espaces de présentation (2) et les espaces de prélèvement (4) sont situés en étages les uns au-dessus des autres, et
• dans laquelle, à chaque étage, au moins un espace de prélèvement (4) est disposé sur le côté droit et/ou gauche de l'espace de présentation (2),
**caractérisée en ce que**
• à chaque étage, un dispositif de protection anti-retour (9) est en particulier prévu entre l'espace de présentation (2) et l'espace de prélèvement (4),
• à chaque étage, un écartement est présent entre deux vitres transparentes (11) disposées l'une au-dessus de l'autre, lequel sert d'ouverture de tiroir (14) pour l'insertion d'une tige de tiroir (25) et
• à chaque étage est disposé un plateau de stockage (6) qui forme d'une part une surface de support pour les produits et d'autre part une séparation verticale entre les espaces de présentation (2) situés les uns au-dessus des autres,
• dans lequel les vitres (11) qui s'étendent par-dessus un bord avant de l'un des plateaux de stockage (6) recouvrent à la fois une partie de l'espace de présentation (2) situé au-dessus et une partie de l'espace de présentation (2) situé au-dessous du plateau de stockage (6).

2. Étagère de distribution selon la revendication 1,
**caractérisée en ce que**
l'étagère de distribution (1) comprend un cadre (19) avec des entretoises verticales (26a, b, c) ainsi que des entretoises transversales (18) s'étendant dans la direction de la profondeur de l'étagère de distribution entre les entretoises verticales (26a, b, c) et des entretoises longitudinales (27) s'étendant dans la direction de la largeur de l'étagère de distribution.

3. Étagère de distribution selon l'une des revendications précédentes,
**caractérisée en ce que**
les entretoises longitudinales (27) et les entretoises transversales (18) les plus basses, décalées vers le haut à partir de l'extrémité inférieure des entretoises verticale (26), sont en prise avec les entretoises verticales (26a, b, c) à la transition entre une zone de présentation (29) située au-dessus d'elles, dans laquelle les espaces de présentation (2) sont disposés, et une zone de socle (28) située au-dessous d'elles, dans laquelle aucun espace de présentation (2) n'est disposé.

4. Étagère de distribution selon l'une des revendications précédentes,
**caractérisée en ce que**
les entretoises longitudinales (27) ne sont présentes qu'à l'extrémité supérieure du cadre (19) et à la transition entre la zone de socle (28) et la zone de présentation (29).

5. Étagère de présentation selon l'une des revendications précédentes,
**caractérisée en ce que**
des entretoises verticales (26b) sont présentes entre l'espace de présentation (2) et l'espace de prélèvement (4), mais les entretoises verticales (26b) se terminent vers le bas à la transition entre la zone de présentation et la zone de socle (28).

6. Étagère de distribution selon l'une des revendications précédentes,
**caractérisée en ce que**
les entretoises, en particulier toutes les entretoises (18, 27, 26a, b, c), sont des profilés creux fermés en section transversale, dans lesquels sont guidées des lignes électriques pour l'éclairage de l'étagère de distribution.

7. Étagère de distribution selon l'une des revendications précédentes,
**caractérisée en ce que**
la face avant (3) de la zone de socle (28) du cadre (19) est sensiblement fermée par une plaque frontale (16) qui est fixée de manière articulée sur le cadre (19) au niveau de son bord supérieur, en particulier sur l'entretoise longitudinale la plus basse (27), de telle sorte qu'elle ne peut être écartée de l'étagère de distribution (1) que par son bord inférieur, et la plaque frontale (16) repose en particulier sur la face avant des entretoises verticales avant (26a).

8. Étagère de distribution selon l'une des revendications précédentes,
**caractérisée en ce que**
des rails de guidage (18') s'étendant sur le cadre (19) dans la direction de la profondeur de l'étagère de distribution (1) sont prévus en plusieurs étages les uns au-dessus des autres dans chaque espace de présentation (2) et chaque espace de prélèvement (4), dans chaque cas des deux côtés, pour l'insertion et la pose d'un plateau de stockage (6) ou d'un plateau de prélèvement (7), et les rails de guidage (18') présentent un dispositif de verrouillage par complémentarité de forme pour empêcher un retrait involontaire du plateau.

9. Étagère de distribution selon l'une des revendications précédentes,
**caractérisée en ce que**
le fond du plateau de stockage (6) et/ou du plateau de prélèvement (7) présente, au moins sur la face supérieure, des cannelures (30) s'étendant dans le sens de la largeur de l'étagère de distribution et, en particulier dans le sens de la profondeur, toute la surface de fond est pourvue de cannelures (30) successives.

10. Étagère de distribution selon l'une des revendications précédentes,
**caractérisée en ce**
**qu'**une cloison (10) s'étendant dans la direction de la profondeur est reliée de manière fixe par sa face inférieure à au moins une tige (31), en particulier en métal, s'étendant dans le sens de la largeur, qui s'adapte dans l'une des cannelures (30), et des butées (56) pour les extrémités de la tige (31) sont formées en particulier dans la cannelure (30) dans la direction de la largeur.

11. Étagère de distribution selon l'une des revendications précédentes,
**caractérisée en ce que**
les cannelures (30) ont une profondeur telle que, compte tenu de l'inclinaison du plateau de stockage (6) ou du plateau de prélèvement (7) par rapport à la direction de la profondeur et à la direction de vision du client, au moins au niveau le plus élevé de l'étagère de distribution, le fond des cannelures (30) et les impuretés telles que les miettes (36) qui s'y sont accumulées ne sont pas visibles par le client.

12. Étagère de distribution selon l'une des revendications précédentes,
**caractérisée en ce que**
le plateau de stockage (6) et/ou le plateau de prélèvement (7) sont réalisés en forme d'auge avec des hauteurs différentes.

13. Étagère de distribution selon l'une des revendications précédentes,
**caractérisée en ce que**
l'étagère de distribution comprend un porte-étiquette de prix (50) avec
- une tige de maintien (51) qui s'étend dans la direction de la largeur et est accrochée à chaque étage, en particulier à la hauteur du bord avant d'un plateau de stockage (6) entre deux entretoises verticales (26a, b) et
- un profilé à goussets (52), dans lequel la tige de maintien (51) s'étend à travers le gousset supérieur (54a), tandis que l'étiquette de prix (53) se trouve dans le gousset inférieur (54b),
- le profilé à goussets (52) étant transparent au moins dans la zone de l'étiquette de prix (53).

14. Étagère de distribution selon l'une des revendications précédentes,
**caractérisée en ce que**
le profilé à goussets (52) présente une ouverture dans la zone du gousset supérieur (54a) et un élément de fixation, en particulier une saillie de fixation (55) de la tige de maintien (51), s'étend à travers l'ouverture.

15. Étagère de distribution selon l'une des revendications précédentes,
**caractérisée en ce que**
les étriers de blocage pivotants (13) du dispositif de protection anti-retour (9) se terminent par leur extrémité inférieure au-dessus des rails de guidage (18') et les étriers de blocage pivotants (13) présentent une saillie supérieure (13a) dépassant de la tige de support (17) qui les porte, et dans la zone de pivotement de la saillie supérieure (13a), du côté de l'espace de prélèvement (4), est disposée une tige de butée (37) s'étendant en particulier parallèlement à la tige de support (17) pour limiter la possibilité de pivotement de l'étrier de blocage pivotant (13).

16. Étagère de distribution selon l'une des revendications précédentes,
**caractérisée en ce que**
l'extrémité opposée à la poignée (23) du tiroir à cuillère (12) est réalisée sous la forme d'une cuillère (24) avec une surface intérieure (32) à courbure concave et/ou, en vue de dessus sur la surface intérieure (32), il est prévu des renfoncements (35) entre la pointe avant arrondie (33) et des extensions latérales (34) faisant saillie de part et d'autre à l'extrémité arrière de la cuillère (24).

17. Étagère de distribution selon l'une des revendications précédentes,
**caractérisée en ce que**
la vitre (11), montée en tant que porte avant sur le cadre (19) d'un côté au moyen d'une charnière (21), est fixée au cadre (19) de l'autre côté au moyen d'un dispositif de verrouillage (38) non visible depuis la face avant (3) et, en particulier, la face arrière de l'étagère de distribution (1) est ouverte.

18. Étagère de distribution selon la revendication 1,
**caractérisée en ce que**
l'écartement dans la direction de la largeur n'est présent que dans la zone centrale des vitres (11).

19. Étagère de distribution selon l'une des revendications précédentes,
**caractérisée en ce que**
chaque vitre (11) s'étend en hauteur au-delà du bord supérieur d'un plateau de stockage respectif (6) et présente, soit le long de son bord supérieur, soit le long de son bord inférieur, un renfoncement (39) présent dans la zone centrale, tandis qu'en particulier l'autre bord, inférieur ou supérieur, s'étend de façon continue en ligne droite.

20. Étagère de présentation selon l'une des revendications précédentes,
**caractérisée en ce**
**qu'**une barrette lumineuse (40), en particulier une barrette lumineuse à LED (40), est disposée à chaque étage de l'espace de présentation (2) au-dessous du plateau de stockage (6) disposé au-dessus de celle-ci, qui s'étend dans la direction de la profondeur en particulier le long du cadre (19), et la barrette lumineuse (40) présente en particulier une direction de rayonnement prédéfinie de manière fixe et un cône de rayonnement prédéfini de manière fixe.

21. Étagère de distribution selon l'une des revendications précédentes,
**caractérisée en ce que**
la surface supérieure (42) de l'étagère de distribution (1), qui est fermée en particulier par une plaque de verre, descend en pente du bord avant vers le bord arrière, en particulier est inclinée de 5° au maximum, mieux de 10° au maximum, ou mieux de 15° par rapport à l'horizontale et/ou le bord avant se situe à une hauteur supérieure à 1,75 m, de préférence à 1,80 m, par rapport à l'extrémité inférieure des entretoises verticales (26a, c).
